# EUROPÄISCHE PATENTANMELDUNG

(11) **EP 0 237 067 A2**
(43) Veröffentlichungstag der Anmeldung: **16.09.1987**
(21) Anmeldenummer: 87103581.2
(22) Anmeldetag: 12.03.1987
(51) Int. Cl.: B04B 1/20

(54) **Vollmantelzentrifuge**

(30) Priorität: 14.03.1986 DE 3608664
(71) Anmelder: Krauss-Maffei Aktiengesellschaft, D-80997 München (DE)
(72) Erfinder: Schiele, Herbert, Dipl.-Ing., D-8047 Karlsfeld (DE)

(57) **Zusammenfassung**

Eine Vollmantelzentrifuge (1) zum Entwässern von Schlamm, bestehend aus einer konischen Vollmanteltrommel (2) und einem dazu mit Relativdrehzahl drehenden Innenrotorteil (3), das Einrichtungen (15, 16) zum Axialtransport der festen Schlammbestandteile aufweist, wobei der Schlammeintrag (14) im konisch verjüngten Ende und der Austrag der festen Schlammbestandteile am konisch erweiterten Ende der Vollmanteltrommel (2) erfolgt, soll dahingehend verbessert werden, daß bei Verringerung des Energieaufwandes eine verbesserte Trennwirkung erzielt wird. Hierzu wird vorgeschlagen, daß der Schlammeintrag über einen oder mehrere radiale Schlammeintrittskanäle (14) erfolgt, die Einrichtungen zum Axialtransport aus am Innenrotorteil (3) befestigten Flächenelementen (16) bestehen, die in geringem Abstand an der Innenwandung der Vollmanteltrommel vorbeibewegbar sind und die an Halterungen (15) gehalten sind, durch die mindestens zu 50 % des radialen Abstandes zwischen der Wandung des Innenrotorteils (3) und der Innenwandung der Vollmanteltrommel (2) ein von den Flächenelementen (16) freier axialer Durchtrittskanal gegeben ist, am konisch erweiterten Ende der Vollmanteltrommel (2) am Innenrotorteil (3) eine Stauscheibe (17) befestigt ist, die zur Innenwandung der Vollmanteltrommel (2) unter Bildung eines Ringspaltes (18) angeordnet ist, der die Durchtrittsöffnung von einem vor der Stauscheibe (17) befindlichen Kompaktierungsraum (19) zu einem hinter der Stauscheibe (17) befindlichen Sedimentaustragsraum (20) darstellt, aus dem einer oder mehrere radial nach innen gerichtete Sedimentaustrittskanäle (29) führen, die an einen das Sediment nach außerhalb der Vollmanteltrommel (2) leitenden Sedimentaustragskanal (25) anschließen, wobei die vom Sediment getrennte Flüssigkeit aus dem Kompaktierungsraum (19) durch einen oder mehrere in den Klarbereich der Flüssigkeit mündende Flüssigkeitsaustrittskanäle (28) ausgetragen wird, die am Innenrotor (3) radial nach innen verlaufend angeordnet sind und in einen die Flüssigkeit nach außerhalb der Vollmanteltrommel (2) leitenden Flüssigkeitsaustragskanal (29) übergehen.

## Beschreibung

Die Erfindung betrifft eine Vollmantelzentrifuge gemäß Oberbegriff von Anspruch 1.

Eine Zentrifuge dieser Art ist aus der DE-OS 33 01 099 bekannt, bei der sowohl die an der Innenwandung der Vollmanteltrommel sedimentierenden Feststoffe als auch die flüssige Klarphase im konisch erweiterten Bereich der Vollmantelzentrifuge ausgetragen werden, wobei am Innenrotor und an der Vollmanteltrommel befestigte Leitbleche die sedimentierende Schlammphase in der gesamten radialen Füllstandshöhe durchsetzen und mit axialer und in Umfangsrichtung gerichteter Strömungskomponente durchrühren. Diese sowohl die feste wie auch die flüssige Phase gleichzeitig erfassenden Leitbleche verursachen einen Vermischungseffekt, der der angestrebten Trennung der beiden Phasen entgegenwirkt. Neber dieser von den Leitblechen erzeugten Verwirbelung ist ein weiterer Nachteil darin gegeben, daß zum Betrieb der Zentrifuge ein verhältnismäßig hoher Energieaufwand erforderlich ist, da beide Phasen ohne energierückgewinnende Maßnahmen beim Austrag aus der Vollmanteltrommel radial nach außen abgeschleudert werden.

Der Erfindung liegt daher die Aufgabe zugrunde, eine Vollmantelzentrifuge der genannten Art dahingehend zu verbessern, daß bei verringertem Energieaufwand eine gesteigerte Trennwirkung erzielt wird.

Diese Aufgabe wird durch die Kombination der kennzeichnenden Merkmale gemäß Anspruch 1 gelöst.

Die Erfindung basiert danach auf dem Gedanken, für die im radial inneren Bereich sich einstellende Klarphase, aus der sich die schweren Phasenbestandteile bereits weitestgehend abgesetzt haben, einen Strömungsraum zu schaffen, in dem sich eine unbehinderte axiale Strömung mit leichter spiraliger Strömungskomponente einstellen kann, ohne daß die im radial äußeren Bereich abgesetzten schweren Phasenbestandteile von dieser Strömung mitgerissen werden. Die schweren Phasenbestandteile werden innerhalb der im radial äußeren Bereich befindlichen Flächenelemente gehalten und gegen die im radial inneren Bereich stattfindende Strömung der Klarphase abgeschirmt. Eine Verwirbehlung durch beide Phasenbereiche gleichzeitig durchsetzende Leitbleche bleibt somit ausgeschlossen. Es ist aus der genannten DE-OS 33 01 099 (Fig. 3) zwar bekannt, an Haltearmen befestigte Flächenelemente anzuordnen, die in geringem Abstand an der Innenwandung der Vollmanteltrommel vorbeibewegbar sind und nur eine geringe radiale Erstreckung aufweisen, doch sind diese Flächenelemente zu beiden Seiten von geschlossenen Schneckenblättern flankiert, die einen Strömungskanal mit geringer Querschnittsfläche begrenzen, in dem eine hohe Strömungsgeschwindigkeit herrscht und in der sich keine die Sedimentation begünstigende beruhigte Strömung der einer Klarphase einstellen kann.

Im Sinne einer ruhigen Strömungsführung wirken auch die radial gerichteten Schlammeintrittskanäle, die dafür sorgen, daß der Schlamm bereits mit auf Umfangsgeschwindigkeit beschleunigter Strömungskomponente nahe der Innenwandung der Vollmanteltrommel eingetragen wird. Ein radiales Geschwindigkeitsprofil mit den Trennprozeß störenden Scherströmungen läßt sich damit vermeiden und es ist sichergestellt, daß der Sedimentationsprozeß bereits am Trommelanfang wirkungsvoll einsetzen kann.

Neben der Abschirmung der abgesetzten schweren Phase vor der im radial inneren Bereich gegebenen Strömung der von den festen Bestandteilen weitgehend befreiten leichteren Klarphase, bewirken die beispielsweise in Form einer Bandschnecke gestalteten Flächenelemente eine intensive Scherbeanspruchung des Sediments, wenn dieses unter zunehmender Verdichtungswirkung an der Stauscheibe aufgestaut wird und entgegen der axialen Förderrichtung der Bandschnecke über deren Innenrand quillt. Die bei dieser ständigen Umschichtung der abgesetzten Phasen wirkenden Scherkräfte begünstigen die weitere Kompaktierung der festen Phasenbestandteile.

Zur Optimierung dieser vor der Stauscheibe sich einstellenden Verfestigungseffekte kann im Sedimentaustragsbereich eine Drossel mit veränderbarem Drosselquerschnitt angeordnet sein, die über eine der Drossel nachgeschaltete Meßeinrichtung für die Viskosität des Sediments ansteuerbar ist.

Nach einer weiteren vorteilhaften Einrichtung zur Optimierung der vor der Stauscheibe sich einstellenden Verfestigungseffekte ist im Austragsbereich für die Klarphase eine veränderbare Drossel angeordnet, die über eine im Austragsbereich für das Sediment angeordnete Viskositätsmeßeinrichtung ansteuerbar ist.

Die Veränderung der Drosselquerschnittsfläche kann dabei durch eine axiale Verschiebung der Stauscheibe erfolgen, wodurch sich wegen der konisch sich erweiternden Vollmanteltrommel die Weite des vom Rand der Stauscheibe und der Innenwandung der Vollmanteltrommel begrenzten Ringspaltes regeln läßt.

Um einen vor Verstopfungen durch Grobteile sicheren kontinuierlichen Betrieb der Vollmantelzentrifuge zu gewährleisten, sind in dem Ringbereich der Vollmanteltrommel, durch den der Sedimentaustragsraum radial nach außen begrenzt ist, durch Verschlußklappen verschlossene Öffnungen vorgesehen.

An den durch diese verschlossenen Öffnungen gebildeten Vertiefungen können sich Grobteile festsetzen, die dann von einem an der Stauscheibe befestigten Grobstoffühler erfaßt werden und durch dessen Abbremsung oder Blockierung in einer in der Antriebseinheit für das Innenrotorteil und die Vollmanteltrommel angeordneten Drehmoment-Sensoreinrichtung einen Steuerimpuls erzeugen, durch den die Verschlußklappen über eine Betätigungsvorrichtung kurzzeitig geöffnet werden. Damit lassen sich ohne Betriebsunterbrechung die Grobstoffe nach außen in eine ringförmige Fangrinne austragen.

Ein Ausführungsbeispiel der Erfindung wird nachfolgend anhand der Zeichnung näher beschrieben, die in schematischer Darstellung einen Axialschnitt durch eine Vollmantelzentrifuge 1 zeigt.

Die Vollmantelzentrifuge 1 besteht im wesentlichen aus einer geschlossenen, konisch sich erweiternden Vollmanteltrommel 2 und einem darin koaxial gelagerten Innenrotorteil 3. Die Vollmanteltrommel 2 weist an ihren beiden Stirnflächen 4 und 5 Hohlwellen 6 und 7 auf, die von den Wellenteilen 8 und 9 des Innenrotorteils 3 durchsetzt sind. Die Hohlwellen 6 und 7 sind in einem die Vollmanteltrommel 2 umschließenden Gehäuse 10 gelagert, wohingegen das Innenrotorteil 3 mit seinen Wellenteilen 8 und 9 in den Hohlwellen 6 und 7 gelagert ist.

Am konisch verjüngten Ende der Vollmanteltrommel 2 befinden sich an der Hohlwelle 6 und am Wellenteil 8 je eine Keilriemenscheibe 11 und 12 über die die Vollmanteltrommel 2 und das Innenrotorteil 3 mit geringer Differenzdrehzahl antreibbar sind.

Am konisch verjüngten Ende der Vollmanteltrommel 2 befindet sich der Zulaufkanal 13 für den Schlamm in Form einer im Wellenteil 8 ausgebildeten Hohlbohrung, die sich im Inneren der Vollmanteltrommel 2 in radiale Schlammeintrittskanäle 14 verzweigt.

Im inneren der Vollmanteltrommel 2 trägt das Innenrotorteil 3 an dünnen Halterarmen 15 Flächenelemente 16, die in geringem Abstand zur Innenwandung der Vollmanteltrommel 2 angeordnet sind und nur eine geringe radiale Erstreckung aufweisen. Die Flächenelemente sind so angestellt, daß die in die Vollmanteltrommel 2 eingetragenen Schlammpartikel bei Drehung des Innenrotorteils 3 gegenüber der Vollmanteltrommel 2 einen Transportimpuls zum konisch sich erweiternden Ende der Vollmanteltrommel 2 erfahren. Anstelle der einzelnen Flächenelemente kann auch eine durchgehende Bandschnecke verwendet werden. Ebenso können im wesentlichen gleichwirkende Förderorgane, wie Paddelschnekken und zur Hauptachse der Vollmantelzentrifuge schräg angestellte Schaber Verwendung finden.

Am konisch erweiterten Ende ist innerhalb der Vollmanteltrommel 2 auf dem Innenrotorteil 3 eine Stauscheibe 17 befestigt, deren Rand mit der Innenwandung der Vollmanteltrommel 2 einen Ringspalt 18 definiert. Der von der Vollmanteltrommel 2 und deren Stirnflächen 4 und 5 umschlossene Inneraum wird von der Stauscheibe 17 in einen Kompaktierungsraum 19 und in eine Sedimentaustragsraum 20 unterteilt, wobei der dem Sedimentaustragsraum zugeordnete Ringbereich 21 der Vollmanteltrommel 2 über den Umfang verteilte Öffnungen 22 aufweist, die von Verschlußklappen 23 verschlossen sind.

Auf der dem Sedimentaustragsraum 2 zugewandten Seite trägt die Stauscheibe 17 radial nach innen gerichtete Sedimentaustrittskanäle 24, die in im Wellenteil 9 angeordnete axiale Sedimentaustragskanäle 25 übergehen.

Die Sedimentaustragskanäle 25 münden in ein ringförmiges, nicht umlaufendes Sammelgefäß 26 von dem ein Sedimentausfallschacht 27 abzweigt.

Aus dem Kompaktierungsraum 19 zweigen im Abstand zu der Stauscheibe 17 radial gerichtete Flüssigkeitsaustrittskanäle 28, die in einen axialen Flüssigkeitsaustragskanal 29 übergehen, an dessen Ende ein nicht mitrotierender Leitungsanschluß 30 angeordnet ist.

An der Stauscheibe 17 ist ein Grobstoffühler 31 befestigt, der in geringem Abstand an den Öffnungen 22 im Ringbereich 21 vorbeibewegbar ist.

Die Verschlußklappen 23 sind mit einer hydraulischen Betätigungsvorrichtung 32 gekoppelt, die über eine im Antriebsteil 33 angeordnete Drehmoment-Sensoreinrichtung (nicht dargestellt) ansteuerbar ist. Der Ringbereich 21 ist von einer nicht umlaufenden Fangrinne 34 umgeben.

Im Betrieb wird der Vollmantelzentrifuge 1 der Schlamm über den Zulaufkanal 13 und die Schlammeintrittskanäle 14 in die Nähe der Innenwandung der Vollmanteltrommel 2 eingetragen, so daß der Schlamm beim Eintritt in den Kompaktierungsraum 18 bereits weitgehend auf die Umfangsgeschwindigkeit der Vollmanteltrommel 2 beschleunigt ist. Dieser mit verhältnismäßig beruhigter Strömung erfolgende Schlammeintrag führt dazu, daß der Sedimentationsprozeß der festen Phase bereits sehr nahe dem konisch verjüngten Ende der Vollmanteltrommel einsetzen kann. Die feste Phase wird im radial äußeren Bereich von den Flächenelementen 16 erfaßt und in Richtung des konisch erweiterten Endes der Vollmanteltrommel 2 gefördert. Die radiale Höhe der festen Phase nimmt in Richtung der konischen Erweiterung zu und übersteigt im Bereich der Stauscheibe 17 die radiale Höhe der Flä chenelemente 16, da sich die festen Phasenbestandteile, bedingt durch Drosseleffekte im Sedimentaustragsbereich, an der Stauscheibe 17 aufstauen und entgegen der axialen Förderrichtung der Flächenelemente über deren radial inneren Rand quellen, wodurch die Sedimentbestandteile in sich wiederholender Folge einer ständigen Scherbeanspruchung ausgesetzt werden, die eine weitere Kompaktierung der festen Bestandteile zur Folge hat.

Die festen Sedimentbestandteile gelangen über den Ringspalt 18 in den Sedimentaustragsraum 20, aus dem das Sediment durch mit der Stauscheibe 17 fest verbundene Sedimentaustrittskanäle 24 und durch Sedimentaustragskanäle 25 in das drehfest angeordnete Sammelgefäß 26 gelangt, das über den Sedimentausfallschacht 27 entleerbar ist.

In den Öffnungen 22 sich absetzende Grobstoffteile verursachen beim Auftreffen des mit der Stauscheibe 17 umlaufenden Grobstuffühlers 31 eine Drehverzögerung in der Antriebseinheit 33, wodurch die Drehmoment-Sensoreinrichtung anspricht und einen Steuerimpuls zu einer Öffnung der Verschlußklappen 23 mittels der Verschlußklappen-Betätigungsvorrichtung 32 erzeugt. Da der Öffnungsvorgang nur kurzzeitig erfolgt, kann die Entfernung von Grobstoffteilen ohne Unterbrechung des normalen Betriebes der Vollmantelzentrifuge durchgeführt werden.

Die im radial inneren Bereich des Kompaktierungsraumes 19 sich bildende Klarphase wird über am Innenrotorteil 3 angeordnete Flüssigkeitsaustrittskanäle, über den im Wellenteil 9 ausgebildeten Flüssigkeitsaustragskanal 29 und über einen drehfesten Leitungsanschluß 30 abgeleitet.

Mittels einer im Sedimentaustragsbereich angeordneten veränderbaren Drossel ist die Stauhöhe der vor der Stauscheibe sich aufstauenden festen Phase einstellbar, wobei die Verstellung der Drossel zweckmäßigerweise in Abhängigkeit von den Meßgrößen einer Viskositätsmeßeinrichtung für das ausgetragene Sediment erfolgt.

In einer anderen Ausführungsform ist im Austragsbereich für die Klarphase eine veränderbare Drossel angeordnet, die in Abhängigkeit von den Meßgrößen einer Viskositätsmeßeinrichtung für das ausgetragene Sediment steuerbar ist.

Mit den beiden vorgenannten Drosseleinrichtungen kann die Konsistenz bzw. die Restfeuchte des Sediments beeinflußt werden, um beispielsweise im Sedimentaustragsbereich eine Verstopfung infolge zu starker Entwässerung des Sediments oder einen zu schnellen Abfluß des Sediments infolge ungenügender Entwässerung zu vermeiden.

## Patentansprüche

1. Vollmantelzentrifuge zum Entwässern von Schlamm mit einer konischen Vollmanteltrommel und einem dazu mit Relativdrehzahl drehenden Innenrotorteil, das Einrichtungen zum Axialtransport der festen Schlammbestandteile aufweist, wobei der Schlammeintrag im konisch verjüngten Ende und der Austrag der festen Schlammbestandteile am konisch erweiterten Ende der Vollmanteltrommel erfolgt, **dadurch gekennzeichnet**, daß
- der Schlammeintrag über einen oder mehrere radiale Schlammeintrittskanäle (14) erfolgt,
- die Einrichtungen zum Axialtransport der festen, an der Innenwandung der Vollmanteltrommel (2) sedimentierenden Schlammbestandteile aus einem oder mehreren, am Innenrotorteil (3) befestigten Flächenelementen (16) bestehen,
- die Flächenelemente (16) in geringem Abstand und mit Relativgeschwindigkeit an der Innenwandung der Vollmanteltrommel (2) vorbeibewegbar sind,
- die Flächenelemente (16) an Haltearmen (15) gehalten sind, durch die mindestens zu 50 % des radialen Abstandes zwischen der Wandung des Innenrotorteils (3) und der Innenwandung der Vollmanteltrommel (2) ein von den Flächenelementen (16) freier axialer Durchtrittskanal gegeben ist,
- im Bereich des konisch erweiterten Endes der Vollmanteltrommel (2) am Innenrotorteil (3) eine Stauscheibe (17) befestigt ist, die zur Innenwandung der Vollmanteltrommel (2) unter Bildung eines Ringspaltes (18) angeordnet ist,
- der Ringspalt (18) die Durchtrittsöffnung von einem vor der Stauscheibe (17) befindlichen Kompaktierungsraum (19) zu einem hinter der Stauscheibe (17) befindlichen Sedimentaustragsraum (20) darstellt,
- aus dem Sedimentaustragsraum (20) einer oder mehrere radial nach innen gerichtete Sedimentaustrittskanäle (24) führen, die an einen das Sediment nach außerhalb der Vollmanteltrommel (2) leitenden Sedimentaustragskanal (25) anschließen, wobei
- die vom Sediment getrennte Flüssigkeit aus dem Kompaktierungsraum (19) durch einen oder mehrere in den Klarbereich der Flüssigkeit mündende Flüssigkeitsaustrittskanäle (28) ausgetragen wird, die am Innenrotorteil (3) radial nach innen verlaufend angeordnet sind und in einen die Flüssigkeit nach außerhalb der Vollmanteltrommel (2) leitenden Flüssigkeitsaustragskanal (28) übergehen.

2. Vollmantelzentrifuge nach Anspruch 1, **dadurch gekennzeichnet**, daß der von der Stauscheibe (17), der Stirnwand (5) der Vollmanteltrommel (2) und einem Ringbereich (21) der Vollmanteltrommel umschlossene Sedimentaustragsraum (20) in dem Ringbereich (21) eine oder mehrere, von Verschlußklappen (23) verschlossene Öffnungen (22) aufweist, an der Stauscheibe (17) ein Grobstoffühler (31) angeordnet ist, der mit Relativgeschwindigkeit im Ringbereich (21) an der Innenwandung der Vollmanteltrommel (2) vorbeibewegbar ist, und der Ringbereich (21) von einer Fangrinne (33) umgeben ist, wobei an der Antriebseinheit für die mit Differenzdrehzahl umlaufende Vollmanteltrommel (2) und das Innenrotorteil (3) eine Drehmoment-Sensoreinrichtung angeordnet ist, die beim Abbremsen oder Blockieren des Grobstoffühlers (31) an einem oder mehreren an einer verschlossenen Öffnung (22) abgesetzten Grobstoffteilen einen Steuerimpuls zu einem kurzzeitigen Öffnen der Verschlußklappen (23) mittels einer Verschlußklappen-Betätigungsvorrichtung (32) erzeugt.

3. Vorrichtung nach einem der Ansprüche 1 oder 2, **dadurch gekenzeichnet**, daß die Einrichtungen zum Axialtransport aus einer an sich bekannten Bandschnecke bestehen, die über Haltearme (15) am Innenrotorteil (3) befestigt ist.

4. Vorrichtung nach einem der Ansprüche 1 bis 3, **dadurch gekennzeichnet**, daß im Sedimentsaustragsbereich eine veränderbare Drosseleinrichtung angeordnet ist, die über eine Meßeinrichtung zur Erfassung der Viskosität des Sediments ansteuerbar ist.

5. Vorrichtung nach einem der Ansprüche 1 bis 3, **dadurch gekennzeichnet**, daß im Klarphasenaustragsbereich eine veränderbare Drosseleinrichtung angeordnet ist, die über eine Meßeinrichtung zur Erfassung der Viskosität des Sediments ansteuerbar ist.
